# EUROPÄISCHE PATENTSCHRIFT

(11) **EP 3 971 381 B1**
(45) Veröffentlichungstag und Bekanntmachung des Hinweises auf die Patenterteilung: **01.07.2026**
(21) Anmeldenummer: 21194624.9
(22) Anmeldetag: 02.09.2021
(51) Int. Cl.: E06B 3/70, E06B 3/82, E06B 5/16

(54) **GEBÄUDEVERSCHLUSS**
BUILDING CLOSURE
FERMETURE DE BÂTIMENT

(30) Priorität: 16.09.2020 DE 202020105317 U
(43) Veröffentlichungstag der Anmeldung: 23.03.2022
(73) Patentinhaber: Alpha Deuren International BV, 6942 GB Didam (NL)
(72) Erfinder: PANNEKOEK, Dennis, 8171 BZ Vaassen (NL)
(74) Vertreter: patcare Patentanwälte Partnerschaft mbB

(56) Entgegenhaltungen:
- US-A- 6 148 896
- US-A1- 2014 007 535
- US-B1- 8 215 369

## Beschreibung

Die Erfindung betrifft einen Gebäudeverschluss mit einem ortsveränderbaren Tor- oder Türblatt, das einstückig oder mehrteilig aus mehreren, scharnierend miteinander verbundenen Paneelkörpern ausgeführt ist, wobei deren Querschnittsaufbau im Wesentlichen aus einem blattaußenseitigen und einem blattinnenseitigen metallischen Deckelement besteht, wobei der zwischen den Deckelementen vorhandene Hohlraum mit einem Isolierkern ausgefüllt ist.

Aus der WO 2004/009929 A1 ist ein Paneelelement bekannt geworden, das aus einem Paar sandwichartig verbundener Bleche mit dazwischenliegender Dämmschicht besteht.

Ein Torblatt für ein Sektionaltor aus gelenkig verbundenen Paneelen, die jeweils aus einer torblattaußenseitigen Blechschale und einem die Blechschale verschließenden torblattinnenseitigem Blechdeckel gebildet werden und mit Isoliermaterial ausgeschäumt sind, offenbart die DE 10 255 729 B3.

Ein weiteres Sandwich-Garagentorpaneel zeigt die US 8 215 369 B1. Dabei wird die hintere Abdeckhaut aus Polyboard mit 25-Punkt-Prägung in Holzmaserung hergestellt ist, dass preiswerter ist als Stahl, so dass die Herstellungskosten der Platte erheblich reduziert werden. Ferner ist ein Kanal innerhalb des zentralen Schaumkerns der Platte ausgebildet, wobei mindestens eine, vorzugsweise zwei Stahlplatten innerhalb des Kanals gehalten werden. Dadurch kann eine Montageplatte mit einer Scharnieranordnung die zwei benachbarte Paneele miteinander verbinden.

Eine Auflage für ein Garagen-Sektionaltor, gemäß der US 6 148 896 A, erstreckt sich zwischen benachbarten Plattenabschnitten des Tors. Die Auflage hat eine Vielzahl von Elementen aus extrudiertem Polystyrol. Die Auflageelemente, die sich von einem Abschnitt der Tür zu einem benachbarten Abschnitt erstrecken, sind entlang der Mittellinie zwischen Türabschnitten zugeschnitten, um ein Öffnen und Schließen der Tür zu ermöglichen und ein ästhetisch ansprechendes und professionelles Erscheinungsbild ohne Lücken bereitzustellen.

Mit der US 2014/007535 A1 wird ein Isoliersystem umfasst, das eine Platte mit einer Hauptoberfläche, einer Schicht aus faserigem Isoliermaterial und mindestens einer Befestigungsklammer, die an der Platte befestigt ist und die Isolierschicht an der Hauptoberfläche befestigt, bekannt. Dabei werden Verbinder mit einem Kopf, zwei diametral gegenüberliegende elastische Verriegelungselemente, die von dem Kopf vorstehen, und eine erste Verriegelungsschulter, die sich zumindest teilweise zwischen den Verriegelungselementen erstreckt, eingesetzt. Jedes Verriegelungselement umfasst eine Verriegelungsschulter angrenzend an ein distales Ende gegenüber dem Kopf.

In zunehmendem Maße werden bei Toren, insbesondere bei Sektionaltoren oder auch Türen, zwischen zwei äußeren Deckplatten Dämmmaterialien eingebarbeitet, sodass ein sandwichartig aufgebautes Element mit einer möglichst hohen mechanischen Festigkeit geschaffen wird. Derartige Elemente sind verhältnismäßig günstig herstellbar, wobei gleichzeitig eine hohe Schall- und Wärmedämmung erzielt wird. Derartige Elemente weisen jedoch keine sehr hohe Einbruchsicherheit auf.

Es ist Aufgabe der Erfindung, die Einbruchsicherheit bei Gebäudeverschlüssen zu verbessern, ohne das äußere Erscheinungsbild zu verändern. Dabei soll die Ausführbarkeit der Einbruchsicherheit nur eine geringe Gewichtserhöhung für den Gebäudeverschluss mit sich bringen aber gleichzeitig eine hohe Stabilität bei den Gebäudeverschlüssen erzielen. Die Ausführbarkeit der Einbruchsicherheit soll einfach verarbeitbar und bei bestehenden Gebäudeverschlüssen auch nachträglich ausführbar sein. Ebenfalls soll das Brandschutzverhalten der Gebäudeverschlüsse durch den erhöhten Einbruchschutz nicht beeinträchtigt werden.

Die Aufgabe der Erfindung wird durch die Merkmale des Anspruches 1 gelöst. Die sich an den Hauptanspruch anschließenden Unteransprüche haben dabei eine weitere Ausgestaltung des erfindungsgemäßen Gedankens zum Inhalt.

Als Gebäudeverschlüsse werden Türen oder Tore, insbesondere Sektionaltore mit ihren Blättern verstanden. Damit diese Blätter von Gebäudeverschlüssen einbruchsicherer ausgeführt werden können, wird auf dem blattinnenseitigen Deckelement zusätzlich flächig eine Platte aus einem Thermoplast befestigt. Der thermoplastische Werkstoff weist ein wesentlich geringeres Gewicht auf als die metallischen Deckelemente der Tore und Türen. Eine Verwendung von thermoplastischen Platten führt somit nicht zu einer wesentlichen Gewichtserhöhung eines solchen Tor- oder Türblattes. Eine solche Platte ist witterungsbeständig und schlagfest und weist eine hohe Steifigkeit auf. Als Werkstoff für eine derartige Platte kommen bspw. Polycarbonate oder Polymethylmethacrylat in Frage.

Polycarbonate weisen in der Regel einen Kristallitanteil von wenigstens 5% auf und gelten daher als amorph. Dadurch zeichnen sie sich durch eine hohe Festigkeit, Schlagzähigkeit, Steifigkeit und Härte aus. Ebenfalls sind sie sehr beständig gegenüber Wasser und auch vielen Mineralsäuren und wässrigen Lösungen. Ebenfalls sind sie schwer entflammbar, weil eine Flamme auf einem Polycarbonat sofort erlischt, wenn die primäre Flammeneinwirkung entfernt wird. Dadurch erfüllt Polycarbonat die Anforderungen der Brandklasse B1 oder B2.

Die Platten können in unterschiedlichen Schichtdicken verwendet werden und liegen zwischen einem und mehreren Millimetern. Polycarbonate lassen sich in Schichtdicken sehr einfach verarbeiten und weisen darüber hinaus keine Nachschwindung auf.

Derartige Platten aus Polycarbonat können nachträglich oder bereits während des Fertigungsprozesses durch Klebebänder oder Klebematerialien sicher mit den metallischen Deckelementen, auch in lackiertem Zustand, verbunden werden. Neben einer stoffschlüssigen Verbindung ist es auch möglich, derartige Platten durch Verschraubungen auswechselbar an den innenseitigen Deckelementen anzubringen. In einer weiteren bevorzugten Ausführungsform ist auch die Verbindung zwischen der Platte und der metallischen Deckschicht durch eine Blindnietung ausführbar. Durch derartige Verbindungsausführungen entsteht somit bei den Tür- und Torblättern mit den zusätzlichen thermoplastischen Platten ein Hybridelement.

Um eine noch höhere Festigkeit, Steifigkeit sowie Kriechfestigkeit zu erzielen, werden dem Polycarbonat Glasfasern beigemischt. Der Anteil der Glasfasern kann dabei bei ca. 30% liegen. Durch die Kombination des Werkstoffes Polycarbonat in Verbindung mit Glasfasern eignet sich ein derartiges plattenförmiges Material insbesondere auch, über lange Zeiträume unter hohen Temperaturen hohen Belastungen ausgesetzt zu werden.

Ein weiteres Material, das mit dem blattinnenseitigen Deckelement in Form einer Platte verbunden werden kann, ist Polymethylmethacrylat. Polymethylmethacrylat ist auch ein thermoplastischer Kunststoff, der in einer Plattenform kostengünstig herstellbar ist. Dieser Werkstoff weist auch Eigenschaften der Bruchsicherheit auf und ist sehr schlagzäh. Ebenfalls ist dieses Material witterungs- und UV-beständig und mit einer Dichte von 1,19 g/cm³ sehr leicht. Die Dichten von Polymethylmethacrylat und Polycarbonat sind etwa vergleichbar. Ebenfalls ist Polymethylmethacrylat schwer entflammbar, wenn die primäre Flammeneinwirkung entfernt wird. Dadurch erfüllt Polymethylmethacrylat die Anforderungen der Brandklasse B1 oder B2.

Polymethylmethacrylat lässt sich durch eine breite Palette leistungsfähiger Klebstoffe für eine effiziente Hybridverbindung mit den metallischen bzw. lackierten Oberflächen der blattinnenseitigen Deckelemente verbinden. Dabei können bspw. Lösemittelklebstoffe angewendet werden, die schnell aushärten und somit eine schnelle Anfangsfestigkeit mit den auf der blattinnenseitigen Deckfläche des Deckelementes aufgebrachten zusätzlichen Platte bieten. Ferner können auch 2-Komponenten-Klebstoffe zum Einsatz kommen. Selbst Bausilikon ist prinzipiell gut zum Kleben der Platten im Randbereich anwendbar. Auch lassen sich bei diesem Material, wie bereits bei den Polycarbonaten, Klebebänder verwenden. Neben diesen nicht abschließend aufgeführten Verbindungsmöglichkeiten ist es natürlich ebenso wie bei den Polycarbonaten möglich, die Platten auf dem Deckelement mittels Verschraubungen oder anderen mechanischen Mitteln zu befestigen.

Sowohl die stoffschlüssigen Verbindungen, als auch die Schraubverbindungen oder auch Nietverbindungen in Verbindung mit den aufgesetzten Platten und den blattinnenseitigen Deckelementen, können vorzugsweise in den Randbereichen ausgeführt wurden. Dadurch wird aufgrund der hervorragenden Materialeigenschaften ein sicherer Einbruchschutz gegen das Eindringen von außen in den Innenbereich des Gebäudes geschaffen.

Es zeigt sich, dass sich eine einbruchsichere Variante sowohl bei einblättrigen Türen als auch bei mehrteiligen Torelementen, wie beispielsweise bei Sektionaltoren mit ihren Paneelkörpern, in einfacher und kostengünstiger Ausführung bereitstellen lässt. Dieses wird insbesondere dadurch erreicht, dass grundsätzlich ein flächiges Hybridelement, bestehend aus zwei distanzierten, metallischen Deckelementen und dem dazwischen ausgefüllten Hohlraum mit einem Isolierkern besteht, und zusätzlich die innere Oberfläche eines Elementes mit einer Platte aus Polycarbonat oder einem Polymethylmethacrylat kombiniert wird.

Wie Versuche gezeigt haben, ist es grundsätzlich möglich, auch bestehende Tür- oder Torblätter oder deren Elemente nachträglich auf der Innenseite zusätzlich mit einer Platte in unterschiedlicher Stärke aus Polycarbonat und Polymethylmethacrylat zu komplementieren.

## Patentansprüche

1. Gebäudeverschluss mit einem ortsveränderbaren Tor- oder Türblatt als einstückiges oder als mehrteiliges Element, das aus mehreren, scharnierend miteinander verbundenen einzelnen Paneelkörpern ausgeführt ist, wobei der Querschnittsaufbau aus einem blattaußenseitigen und einem blattinnenseitigen metallischen Deckelement besteht, und dass zwischen den Deckelementen ein Isolierkern vorhanden ist, **dadurch gekennzeichnet, dass** das tor- oder türblattinnenseitige Deckelement als Hybridelement ausgeführt ist, wobei mit dem Deckelement eine flächig ausgebildete Platte aus einem Thermoplast, verstärkt mit Glasfasern, vorzugsweise mit einem etwa 30%igen Glasfaseranteil oder mehr, verbunden ist, wobei die Platte witterungsbeständig und schlagfest ist und eine hohe Steifigkeit aufweist.

2. Deckelement nach Anspruch 1, **dadurch gekennzeichnet, dass** die Platte aus Polycarbonat oder Polymethylmethacrylat besteht.

3. Deckelement nach den Ansprüchen 1 und 2, **dadurch gekennzeichnet, dass** die thermoplastische Platte mit dem blattinnenseitigen Deckelement verschraubt und/oder vernietet ist, wobei die Verschraubung und/oder Vernietung der thermoplastischen Platte im Wesentlichen in den Randbereichen des Deckelements ausgeführt ist.

4. Deckelement nach den Ansprüchen 1 und 2, **dadurch gekennzeichnet, dass** die Platte mit dem tür- oder torblattinnenseitigen Deckelement durch Stoffschluss verbunden ist, wobei der Stoffschluss mit der thermoplastischen Platte durch eine Klebverbindung flächig oder etwa in den Randbereichen des Blattes mit dem blattinnenseitigen Deckelement ausgeführt ist.

5. Deckelement nach Anspruch 4, **dadurch gekennzeichnet, dass** die Verbindung zwischen der thermoplastischen Platte und dem blattinnenseitigen Deckelement durch Klebebänder ausgeführt ist.

6. Deckelement nach einem oder mehreren der vorherigen Ansprüche, **dadurch gekennzeichnet, dass** die thermoplastische Platte der Brandklasse B1 oder B2 zugeordnet ist.

## Claims

1. A building closure with a movable gate leaf or door leaf as a one-piece or as a multi-part element which is constructed from a plurality of individual panel bodies connected to one another in a hinged manner, wherein the cross-sectional structure consists of a metal cover element on the outside of the leaf and a metal cover element on the inside of the leaf, and in that an insulating core is present between the cover elements, **characterised in that** the cover element on the inside of the gate leaf or door leaf is constructed as a hybrid element, wherein a planar plate made of a thermoplastic, reinforced with glass fibres, preferably with an approximately 30% glass fibre content or more, is connected to the cover element, wherein the plate is weather-resistant and impact-resistant and has a high level of rigidity.

2. The cover element according to claim 1, **characterised in that** the plate consists of polycarbonate or polymethyl methacrylate.

3. The cover element according to claims 1 and 2, **characterised in that** the thermoplastic plate is screwed and/or riveted to the cover element on the inside of the leaf, wherein the screwing and/or riveting of the thermoplastic plate is substantially performed in the edge regions of the cover element.

4. The cover element according to claims 1 and 2, **characterised in that** the plate is connected to the cover element on the inside of the door or gate leaf by material bonding, wherein the material bonding to the thermoplastic plate is performed by an adhesive connection in a planar manner or approximately in the edge regions of the leaf to the cover element on the inside of the leaf.

5. The cover element according to claim 4, **characterised in that** the connection between the thermoplastic plate and the cover element on the inside of the leaf is performed by adhesive tapes.

6. The cover element according to one or more of the preceding claims, **characterised in that** the thermoplastic plate is assigned to fire class B1 or B2.

## Revendications

1. Fermeture de bâtiment comprenant un vantail mobile de portail ou de porte sous la forme d'un élément d'une seule pièce ou d'un élément en plusieurs pièces, qui est en plusieurs corps individuels de panneau assemblés entre eux à charnière, dans laquelle la structure en section transversale est constituée d'un élément métallique de recouvrement du côté extérieur du vantail et d'un élément métallique de recouvrement du côté intérieur du vantail et en ce qu'un noyau isolant est présent entre les éléments de recouvrement, **caractérisée en ce que** l'élément de recouvrement du côté intérieur du vantail de portail ou de porte est réalisé sous la forme d'un élément hybride, dans laquelle à l'élément de recouvrement est relié une plaque de constitution plane en une matière thermoplastique renforcée par des fibres de verre, ayant de préférence une proportion d'environ 30% de fibres de verre ou plus, dans laquelle la plate est résistante aux intempéries, est résistante aux chocs et a une grande rigidité.

2. Elément de recouvrement suivant la revendication 1, **caractérisé en ce que** la plaque est en polycarbonate ou en poly(méthacrylate de méthyle).

3. Elément de recouvrement suivant les revendications 1 et 2, **caractérisé en ce que** la plaque thermoplastique est vissée ou rivetée à l'élément de recouvrement du côté intérieur du vantail, dans lequel le vissage ou le rivetage de la plaque thermoplastique est effectué sensiblement dans les parties de bords de l'élément de recouvrement.

4. Elément de recouvrement suivant les revendications 1 et 2, **caractérisé en ce que** la plaque est reliée par coopération de matière à l'élément de recouvrement du côté intérieur de la porte ou du portail, dans lequel la coopération de matière à la plaque thermoplastique est effectuée par un collage à plat ou à peu près dans les parties de bords du vantail à l'élément de recouvrement du côté intérieur du vantail.

5. Elément de recouvrement suivant la revendication 4, **caractérisé en ce que** la liaison entre la plaque thermoplastique et l'élément de recouvrement du côté intérieur du vantail est réalisée par des bandes de colle.

6. Elément de recouvrement suivant l'une des revendications précédentes, **caractérisé en ce que** la plaque thermoplastique est associée à la classe B1 ou B2 de feu.
